# EUROPÄISCHE PATENTSCHRIFT

(11) **EP 4 193 427 B1**
(45) Veröffentlichungstag und Bekanntmachung des Hinweises auf die Patenterteilung: **22.11.2023**
(21) Anmeldenummer: 22801112.8
(22) Anmeldetag: 11.10.2022
(51) Int. Cl.: H01R 13/631, H01R 24/40, H01R 103/00

(54) **ELEKTRISCHER STECKVERBINDER UND ELEKTRISCHE STECKVERBINDUNG**
ELECTRICAL CONNECTOR AND ELECTRICAL CONNECTION
CONNECTEUR ENFICHABLE ÉLECTRIQUE ET CONNEXION ENFICHABLE ÉLECTRIQUE

(30) Priorität: 29.10.2021 EP 21205495
(43) Veröffentlichungstag der Anmeldung: 14.06.2023
(73) Patentinhaber: Rosenberger Hochfrequenztechnik GmbH & Co. KG, 83413 Fridolfing (DE)
(72) Erfinder: MIEDL, Thomas, 84518 Garching (DE); ZEBHAUSER, Martin, 83410 Laufen (DE)
(74) Vertreter: Lorenz, Matthias
(86) Internationale Anmeldenummer: PCT/EP2022/078197
(87) Internationale Veröffentlichungsnummer: WO 2023/072579

(56) Entgegenhaltungen:
- US-A- 4 929 188
- US-B2- 9 831 584

## Beschreibung

Die vorliegende Anmeldung nimmt die Priorität der europäischen Patentanmeldung Nr. 21 205 495.1 in Anspruch.

### GEBIET DER ERFINDUNG

Die vorliegende Erfindung betrifft einen elektrischen Steckverbinder, welcher ein Isolatorelement und ein Außenleiterkontaktelement aufweist, an dem Federlaschen zur elektrischen Kontaktierung eines korrespondierenden Außenleiters des Gegensteckverbinders ausgebildet sind.

Die vorliegende Erfindung betrifft außerdem eine elektrische Steckverbindung mit einem derartigen elektrischen Steckverbinder und einen zugehörigen elektrischen Gegensteckverbinder.

### TECHNISCHER HINTERGRUND

Eine korrekte Funktionsweise einer elektrischen Steckverbindung erfordert vor allem eine korrekte elektrische Kontaktierung zwischen dem elektrischen Steckverbinder und dem zugehörigen elektrischen Gegensteckverbinder. Im Fall einer koaxialen elektrischen Steckverbindung müssen hierzu die Außen- und Innenleiterkontaktelemente des elektrischen Steckverbinders sowie des elektrischen Gegensteckverbinders jeweils ausreichend zentrisch zueinander angeordnet sein. Auch bei einer elektrischen Steckverbindung zur Übertragung eines differentiellen Signals ist das Außenleiterkontaktelement zu den beiden Innenleiterkontaktelementen zentriert anzuordnen. Hierzu ist im Abstandsmittelpunkt der beiden Innenleiterkontaktelemente, der das Zentrum des differentiellen Steckverbinders bildet, der Schnittpunkt der beiden Achsen des Außenleiterkontaktelements anzuordnen.

Liegt keine ausreichende Zentrizität zwischen dem Außen- und dem Innenleiterkontakt bzw. dem Innenleiterkontaktelementpaar vor, so ist ein Steckvorgang zwischen dem elektrischen Steckverbinder und dem elektrischen Gegensteckverbinder im Extremfall nicht möglich. Die fehlende Zentrizität kann auch zu einem Verbiegen der Kontaktelemente und somit zu einem fehlerhaften oder ausbleibenden außen- und/oder innenleiterseitigen Kontakt führen.

Die fehlende Zentrizität zwischen dem Außen- und dem Innenleiterkontaktelement bzw. dem Innenleiterkontaktelementpaar resultiert aus einem Achsversatz zwischen dem Außen- und dem Innenleiterkontaktelement bzw. dem Innenleiterkontaktelementpaar, einem Winkelversatz des Isolatorelements im Außenleiterkontaktelement und/oder einem Winkelversatz des Innenleiterkontaktelements bzw. des Innenleiterkontaktelementpaars im Isolatorelement.

Die genannten Achs- und Winkelversätze wiederum gehen auf Fertigungsungenauigkeiten der Einzelkomponenten Außenleiterkontaktelement, Isolatorelement und Innenleiterkontaktelement sowie Ungenauigkeiten bzw. Fehler im Montageprozess zurück.

Während eine einhundertprozentig korrekte Funktionsweise der elektrischen Steckverbindung gefordert ist, können derartige Ungenauigkeiten bzw. Fehler in der Fertigung bzw. Montage nicht einhundertprozentig ausgeschlossen werden.

Dies ist ein Zustand, den es zu verbessern gilt.

Zum allgemeinen technologischen Hintergrund sei noch auf die US 9 831 584 B2 verwiesen, die einen Steckverbinder nach dem Oberbegriff des Anspruchs 1 offenbart, die einen Steckverbinder mit einem Innenleiter und einem den Innenleiter umgebenden Isolator betrifft, wobei der Isolator einen ersten Isolatorteil und einen zweiten Isolatorteil aufweist, die mittels eines Isolatorgelenks relativ drehbar miteinander verbunden sind.

### ZUSAMMENFASSUNG DER ERFINDUNG

Vor diesem Hintergrund liegt der vorliegenden Erfindung die Aufgabe zugrunde, eine Zentrierung zwischen den Außen- und Innenleiterkontaktelementen einer elektrischen Steckverbindung, bevorzugt einer koaxialen elektrischen Steckverbindung, auch für den Fall zu realisieren, dass die Einzelkomponenten der elektrischen Steckverbindung in ihrer Fertigung oder in ihrer Montage beispielsweise den obig genannten Ungenauigkeiten bzw. Fehlern unterworfen sind.

Erfindungsgemäß wird diese Aufgabe durch einen elektrischen Steckverbinder mit den Merkmalen des Patentanspruchs 1 gelöst.

Demgemäß ist vorgesehen:
Ein elektrischer Steckverbinder zum elektrischen und mechanischen Verbinden mit einem elektrischen Gegensteckverbinder, aufweisend
- ein Isolatorelement und
- ein Außenleiterkontaktelement, welches das Isolatorelement zumindest teilweise umschließt,
- wobei im Außenleiterkontaktelement Federlaschen zur elektrischen Kontaktierung eines korrespondierenden Außenleiters des Gegensteckverbinders (insbesondere eines korrespondierenden Außenleiterkontaktelements des Gegensteckverbinders) ausgebildet sind,
- wobei in einem nicht gesteckten Zustand des Steckverbinders mit dem Gegensteckverbinder wenigstens eine Federlasche vom Isolatorelement beabstandet ist (d. h. das Isolatorelement kann eine Bewegungsfreiheit zum Außenleiterkontaktelement aufweisen),
- wobei das Isolatorelement und zumindest eine Teilmenge der Federlaschen eingerichtet sind (insbesondere jeweils ausgebildet und/oder zueinander angeordnet sind), dass in einem teilweise gesteckten Zustand oder in einem gesteckten Zustand des Steckverbinders mit dem Gegensteckverbinder (d. h. während und/oder nach einem Steckvorgang des Steckverbinders mit dem Gegensteckverbinder) das Isolatorelement durch ein auf das Außenleiterkontaktelement (vorzugsweise unmittelbar, gegebenenfalls aber auch nur mittelbar) aufgebrachtes erstes Element des Gegensteckverbinders unmittelbar oder zumindest mittelbar von zumindest einer Teilmenge der Federlaschen zentriert eingespannt ist.

Es kann eine beliebige Anzahl Federlaschen vorgesehen sein. Beispielsweise können zwei oder mehr Federlaschen vorgesehen sein, vorzugsweise (aber nicht notwendigerweise) sind aber drei oder mehr Federlaschen vorgesehen. Insbesondere wenn weniger als drei Federlaschen vorgesehen sind, können die Federlaschen optional jeweils mehrere mechanische Kontaktpunkte aufweisen, beispielsweise konvexe Erhebungen.

Wenigstens eine Teilmenge der Federlaschen kann durch einen Steckvorgang des Steckverbinders und des Gegensteckverbinders eine laterale Auslenkung erfahren, so dass die wenigstens eine Teilmenge der Federlaschen näher zu einer Längsachse des Außenleiterkontaktelements positioniert ist und unmittelbar oder mittelbar das Isolatorelement derart mit einem Kontaktdruck kontaktiert, um das Isolatorelement von einer zur Längsachse nicht zentrierten Position in eine zur Längsachse zentrierte Position zu bewegen.

Optional, aber nicht notwendigerweise, kann eine Verriegelung zwischen Steckverbinder und Gegensteckverbinder vorgesehen sein, um die Steckverbindung in ihrem geschlossenen Zustand zu verriegeln.

Die der vorliegenden Erfindung zugrunde liegende Erkenntnis/Idee besteht darin, die größtmögliche Ursache für eine fehlende Zentrizität zwischen dem Außen- und dem Innenleiterkontaktelement im nicht gesteckten Zustand des Steckverbinders, nämlich die fehlende Zentrizität zwischen dem Außenleiterkontaktelement und dem Isolatorelement des Steckverbinders, durch den Steckvorgang in eine Zentrizität zwischen dem Außenleiterkontaktelement und dem Isolatorelement des Steckverbinders im gesteckten Zustand der Steckverbindung überzuführen.

Das Außenleiterkontaktelement des Steckverbinders stellt hierbei das Referenzelement für die Zentrierung der übrigen Komponenten des Steckverbinders dar, da einerseits die Kontaktierung zwischen dem Steckverbinder und dem Gegensteckverbinder im Steckvorgang vorzugsweise zuerst außerleiterseitig erfolgt und somit zuerst das Außenleiterkontaktelement des Steckverbinders zum korrespondierenden Außenleiter des Gegenteckverbinders festgelegt ist. Andererseits ist das Außenleiterkontaktelement im Steckverbindergehäuse des Steckverbinders vorzugsweise mechanisch fixiert oder einteilig mit dem Steckverbindergehäuse ausgebildet.

Das Außenleiterkontaktelement weist gegenüber dem Steckverbindergehäuse vorzugsweise keine Bewegungsfreiheit auf, was insbesondere vorteilhaft sein kann, wenn die mechanische Verbindung zwischen dem Steckverbinder und dem Gegensteckverbinder über die zugehörigen Steckverbindergehäuse erfolgt. Die übrigen Einzelkomponenten des Steckverbinders weisen aber gegenüber dem Außenleiterkontaktelement vorzugsweise eine Bewegungsfreiheit in gewissen Grenzen auf, die zur Zentrierung während des Steckvorgangs genutzt wird.

Zur elektrischen Kontaktierung des Steckverbinders mit dem zugehörigen Gegensteckverbinder sind im Außenleiterkontaktelement mehrere Federlaschen ausgebildet. Diese Federlaschen vermögen einen vorzugsweise hülsenförmig ausgeformten korrespondierenden Außenleiter des Gegensteckverbinders zu kontaktieren, welcher im gesteckten Zustand vorzugsweise lateral außerhalb des Außenleiterkontaktelements des Steckverbinders angeordnet ist. Alternativ kann der Außenleiter des Gegensteckverbinders im gesteckten Zustand auch lateral innerhalb des Außenleiterkontaktelements des Steckverbinders angeordnet sein.

Im nicht gesteckten Zustand des Steckverbinders kann die Längsachse des Außenleiterkontaktelements aufgrund der Exzentrizität keine identische Position und keine identische Orientierung zur Längsachse des Isolatorelements aufweisen. Von den Federlaschen des Außenleiterkontaktelements, die aufgrund fehlender elektrischer Kontaktierung mit dem Außenleiter des Gegensteckverbinders keine laterale Auslenkung erfahren, sind entweder alle Federlaschen oder nur eine Teilmenge der Federlaschen von der jeweils gegenüberliegenden Außenmantelfläche des Isolatorelements beabstandet.

Unter der Längsachse eines Körpers, d. h. beispielsweise eines Außenleiterkontaktelements, eines Isolatorelements oder eines Innenleiterkontaktelements, mit jeweils einem runden Querschnittsprofil ist hierbei und im Folgenden die in axialer Richtung und im radialen Zentrum verlaufende Achse des Körpers zu verstehen. Bei einem Körper mit einem elliptischen Querschnittsprofil ist unter Längsachse die in axialer Richtung und im Schnittpunkt von Haupt- und Nebenachse der Ellipse verlaufende Achse eines Körpers zu verstehen. Denkbar sind auch Körper mit einem anderen Querschnittsprofil, beispielsweise einem quadratischen oder polygonalen Querschnittsprofil. Unter der Längsachse eines derartigen Körpers ist die in axialer Richtung und im Schwerpunkt des Querschnittsprofils verlaufende Achse des Körpers zu verstehen.

Unter einer Zentrierung wird bei einem koaxialen Steckverbinder die Ausrichtung des Außenleiterkontaktelements, des Isolatorelements und des Innenleiterkontaktelements auf die gemeinsame Längsachse verstanden. Unter einer Zentrierung bei einem differentiellen Steckverbinder wird die Ausrichtung der Längsachse in der Abstandsmitte der beiden Innenleiterkontaktelemente an die Längsachse im Schwerpunkt des Querschnittsprofils, d. h. im Schnittpunkt der beiden Achsen, des Isolatorelements und des Außenleiterkontaktelements verstanden.

Die Federlaschen des Außenleiterkontaktelements erfahren im Steckvorgang durch den Außenleiter des Gegensteckverbinders vorzugsweise eine lateral nach innen gerichtete Auslenkung, vorzugsweise so, dass die ausgelenkten Federlaschen näher an der Längsachse des Außenleiterkontaktelements als im nicht gesteckten Zustand der Steckverbindung positioniert sind.

Vorzugsweise erfährt zumindest eine Teilmenge der Federlaschen durch den Steckvorgang eine gleich große laterale Auslenkung, so dass die Teilmenge der Federlaschen im gesteckten Zustand der Steckverbindung oder im Steckvorgang der Steckverbindung näher an der Längsachse des Außenleiterkontaktelements als im nicht gesteckten Zustand der Steckverbindung positioniert ist. Durch die Positionsänderung kontaktiert zumindest die Teilmenge der Federlaschen das Isolatorelement mit einem bestimmten Kontaktdruck und spannt somit das Isolatorelement zentrisch ein. Das Isolatorelement wird somit durch die Einspannung durch zumindest eine Teilmenge der Federlaschen von einer zum Außenleiterkontaktelement nicht zentrierten Position in eine zum Außenleiterkontaktelement zentrierte Position bewegt.

Unter "zentriert eingespannt" wird hierbei und im Folgenden im Fall eines koaxialen Steckverbinders verstanden, dass durch das Einspannen des Isolatorelements mittels zumindest einer Teilmenge der Federlaschen eine Längsachse des Isolatorelements auf einer Längsachse des Außenleiterkontaktelements zu liegen kommt. Unter "zentriert eingespannt" wird hierbei und im Folgenden im Fall eines differentiellen Steckverbinders verstanden, dass durch das Einspannen des Isolatorelements mittels zumindest einer Teilmenge der Federlaschen eine Längsachse durch den lateralen Schwerpunkt des Isolatorelements auf einer Längsachse durch den lateralen Schwerpunkt des Außenleiterkontaktelements zu liegen kommt.

Abhängig von der Ausformung der Federlaschen und/oder des Isolatorelements kann die Einspannung des Isolatorelements durch zumindest eine Teilmenge der Federlaschen im gesteckten Zustand der Steckverbindung, d. h. im vollständig gesteckten Zustand der Steckverbindung, realisiert sein. Alternativ kann die Einspannung einzig im Steckvorgang, d. h. in dem teilweise gesteckten Zustand der Steckverbindung realisiert sein, während die Einspannung im vollständig gesteckten Zustand der Steckverbindung nicht mehr vorliegt. Sogar eine Einspannung während des Steckvorgangs, die auch anschließend, also im vollständig gesteckten Zustand der Steckverbindung noch beibehalten wird, kann vorgesehen sein.

Vorzugsweise spannen alle Federlaschen des Außenleiterkontaktelements im gesteckten Zustand der Steckverbindung oder im Steckvorgang der Steckverbindung, d. h. einzig im teilweise gesteckten Zustand der Steckverbindung, das Isolatorelement ein. Hierzu sind alle Federlaschen vorzugsweise gleich ausgeformt. Alternativ kann nur eine Teilmenge der Federlaschen im gesteckten Zustand der Steckverbindung oder im Steckvorgang der Steckverbindung, d. h. einzig im teilweise gesteckten Zustand der Steckverbindung, das Isolatorelement einspannen. Um eine Zentrierung des Isolatorelements zum Außenleiterkontaktelement in dieser Alternative zu verwirklichen, können zur Einspannung vorzugsweise mindestens drei Federlaschen vorgesehen sein, die vorzugsweise in äquidistanten Winkelabschnitten innerhalb des Außenleiterkontaktelements ausgebildet sind. Die mindestens drei Federlaschen sind jeweils derart ausgeformt, dass einzig die mindestens drei Federlaschen das Isolatorelement einspannen, während die übrigen Federlaschen davon verschieden ausgeformt sind, so dass die übrigen Federlaschen das Isolatorelement nicht einspannen.

In einer Weiterbildung der Erfindung kann im Steckvorgang der Steckverbindung bzw. im teilweise gesteckten Zustand oder im gesteckten Zustand der Steckverbindung zumindest eine Teilmenge der Federlaschen jeweils näher an der Längsachse des Außenleiterkontaktelements als im nicht gesteckten Zustand der Steckverbindung positioniert sein und jeweils ein zwischen dem Außenleiterkontaktelement und dem Isolatorelement eingefügtes zweites Element mit einem bestimmten Kontaktdruck kontaktieren.

Bei dem vorstehend genannten "zweiten Element" kann es sich vorzugsweise um einen Isolator des Gegensteckverbinders handeln. Der Isolator des Gegensteckverbinders kann somit in eine zur Längsachse des Außenleiterkontaktelements des Steckverbinders zentrierte Position ausgelenkt sein. Der zur Längsachse des Außenleiterkontaktelements des Steckverbinders zentrierte Isolator des Gegensteckverbinders kann hierbei das Isolatorelement des Steckverbinders von einer zur Längsachse des Außenleiterkontaktelements nicht zentrierten Position in eine zentrierte Position auslenken.

Wenigstens eine Teilmenge der Federlaschen kann somit durch einen Steckvorgang des Steckverbinders und des Gegensteckverbinders eine laterale Auslenkung erfahren, so dass die wenigstens eine Teilmenge der Federlaschen näher zu einer Längsachse des Außenleiterkontaktelements positioniert ist und eingerichtet ist, den Isolator des Gegensteckverbinders in eine zur Längsachse zentrierten Position zu bewegen. Der zur Längsachse zentrierte Isolator des Gegensteckverbinders kann somit das Isolatorelement des Steckverbinders von einer zur Längsachse nicht zentrierten Position in eine zur Längsachse zentrierten Position bewegen.

Somit ist das Isolatorelement im gesteckten Zustand der Steckverbindung oder im Steckvorgang der Steckverbindung jeweils von zumindest einer Teilmenge der Federlaschen des Außenleiterkontaktelements unmittelbar eingespannt oder über das dazwischen eingefügte zweite Element (vorzugsweise den Isolator des Gegensteckverbinders) mittelbar zentrisch eingespannt.

Das Isolatorelement des Steckverbinders erfährt während des Steckvorgangs in Bezug auf das Außenleiterkontaktelement eine Bewegung von einer exzentrischen Lage zu einer zentrischen Lage. Die Zentrierung des Isolatorelements in Bezug zum Außenleiterkontaktelement erfolgt somit dadurch, dass das Isolatorelement durch die als Spannmittel jeweils wirkenden Federlaschen des Außenleiterkontaktelements in das Außenleiterkontaktelement konzentrisch eingespannt ist.

Im gesteckten Zustand der Steckverbindung, bei einer Zentrierung zwischen dem Außenleiterkontaktelement und dem Isolatorelement, berührt zumindest eine Teilmenge der Federlaschen ohne einen dazwischen befindlichen Luftspalt die Außenmantelfläche des Isolatorelements. Im Falle eines zwischen den Federlaschen und dem Isolatorelement des Steckverbinders eingefügten zweiten Elements (also z. B. des Isolators) des Gegensteckverbinders berührt zumindest eine Teilmenge der Federlaschen ohne einen dazwischen befindlichen Luftspalt die Außenmantelfläche des zweiten Elements bzw. Isolators. Die Innenmantelfläche des zweiten Elements bzw. Isolators des Gegensteckverbinders und die Außenmantelfläche des Isolatorelements des Steckverbinders sind hierbei vorzugsweise ohne Vorliegen eines Spiels zueinander angeordnet.

Unter unmittelbarem Einspannen des Isolatorelements durch zumindest eine Teilmenge der Federlaschen bzw. unter mittelbarem Einspannen des Isolatorelements über ein dazwischen eingefügtes zweites Element (z. B. den Isolator des Gegensteckverbinders) durch zumindest eine Teilmenge der Federlaschen ist hierbei somit ein federbelastetes Zentrieren des Isolatorelements auf die Längsachse des Außenleiterkontaktelements zu verstehen. Zumindest eine Teilmenge der Federlaschen übt jeweils beim Steckvorgang der Steckverbindung eine lateral gerichtete Federkraft auf das Isolatorelement aus, die zu einer Auslenkung des Isolatorelements von einer exzentrischen Lage in eine zentrische Lage führt.

Die exzentrische Lage des Isolatorelements in einem nicht gesteckten Zustand des Steckverbinders mit dem Gegensteckverbinder ist dadurch gekennzeichnet, dass wenigstens eine Federlasche vom Isolatorelement beabstandet ist. Die zentrische Lage des Isolatorelements im Steckvorgang der Steckverbindung oder im gesteckten Zustand des Steckverbinders ist dadurch gekennzeichnet, dass entweder das Isolatorelement unmittelbar zwischen zumindest einer Teilmenge der Federlaschen zentrisch eingespannt ist oder zumindest eine Teilmenge der Federlaschen jeweils ein zwischen dem Außenleiterkontaktelement und dem Isolatorelement des Steckverbinders eingefügtes zweites Element (z. B. den Isolator des Gegensteckverbinders) zentrisch einspannt.

Das zweite Element bzw. der Isolator des Gegensteckverbinders ist vorzugsweise ein hülsenförmiges Element bzw. ein im distalen Endbereich hülsenförmig ausgebildetes Element. Bevorzugt ist dieses hülsenförmige Element der Isolator bzw. das Isolatorelement des Gegensteckverbinders, vorzugsweise ein hülsenförmig ausgeformter Endbereich des Isolators des Gegensteckverbinders.

Die Längserstreckung der Federlaschen oder der Federarme der Federlaschen sind wie üblich in Längsachsrichtung des Außenleiterkontaktelements ausgerichtet und in äquidistanten Winkelabschnitten um den Umfang des Endbereichs des Außenleiterkontaktelements in der Ausformung einer Federhülse bzw. eines Federkorbes ausgebildet. Die Federlaschen können lateral nach innen auslenkbar ausgebildet sein. Die Federlaschen können jeweils einseitig mit jeweils einem Federlaschenende oder zweiseitig mit jeweils zwei Federlaschenenden an dem Außenleiterkontaktelement angebunden sein. Die Federlaschen sind vorzugsweise in einem steckseitigen Endbereich des Außenleiterkontaktelements ausgebildet.

Vorteilhafte Ausgestaltungen und Weiterbildungen ergeben sich aus den weiteren Unteransprüchen sowie aus der Beschreibung unter Bezugnahme auf die Figuren der Zeichnung.

Es versteht sich, dass die voranstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

In einer besonders bevorzugten Weiterbildung der Erfindung ist wenigstens eine Teilmenge der Federlaschen eingerichtet, von einem Außenleiter des Gegensteckverbinders mit einem lateral nach innen gerichteten Kontaktdruck kontaktierbar zu sein und lateral nach innen bewegbar zu sein.

In einer ebenfalls bevorzugten Weiterbildung der Erfindung handelt es sich bei dem ersten Element des Gegensteckverbinders um den korrespondierenden Außenleiter des Gegensteckverbinders, der zumindest abschnittsweise auf das Außenleiterkontaktelement des Steckverbinders aufbringbar ist, um zumindest die Teilmenge der Federlaschen mit einer lateral nach innen gerichteten Kraft zu beaufschlagen (vorzugsweise um die Federlaschen lateral nach innen auszulenken).

In einer vorzugsweisen Ausbildung der Erfindung kontaktiert im Steckvorgang der Steckverbindung bzw. in dem teilweise gesteckten Zustand oder im gesteckten Zustand der Steckverbindung jeweils ein an einer Innenfläche jeder Federlasche jeweils ausgebildeter mechanischer Kontaktbereich jeweils einen zugehörigen an einer Außenmantelfläche des Isolatorelements ausgebildeten mechanischen Kontaktbereich. In Abgrenzung zu einem elektrischen Kontaktbereich eines Kontaktelements, der einen Gegenkontaktbereich eines Gegenkontaktelements elektrisch kontaktiert, ist unter einem mechanischen Kontaktbereich ein Bereich eines Körpers zu verstehen, der einen Gegenkontaktbereich eines weiteren Körpers mechanisch berührt. Hierbei ist im Fall eines koaxialen Steckverbinders jeder mechanische Kontaktbereich an der Außenmantelfläche des Isolatorelements jeweils derart ausgebildet, dass jeder mechanische Kontaktbereich an der Außenmantelfläche des Isolatorelements einen gleichen radialen Abstand zur Längsachse des Isolatorelements aufweist. Außerdem ist hierbei der mechanische Kontaktbereich an der Innenfläche jeder mechanisch kontaktierenden Federlasche jeweils derart ausgebildet, dass der mechanische Kontaktbereich an der Innenfläche jeder mechanisch kontaktierenden Federlasche jeweils einen gleichen radialen Abstand zur Längsachse des Außenleiterkontaktelements aufweist.

In einer weiteren vorzugsweisen Ausbildung der Erfindung kontaktiert im teilweise gesteckten oder im gesteckten Zustand der Steckverbindung ein an einer Innenfläche von zumindest eine Teilmenge der Federlaschen jeweils ausgebildeter mechanischer Kontaktbereich jeweils eine Außenmantelfläche des zweiten Elements des Gegensteckverbinders (also z. B. des Isolators), wobei das zweite Element bzw. der Isolator vorzugsweise hülsenförmig ausgebildet ist. Vorzugsweise ist dabei die Innenmantelfläche des zweiten Elements bzw. Isolators ohne ein Spiel zur Außenmantelfläche des Isolatorelements des Steckverbinders angeordnet. Hierbei ist im Fall eines koaxialen Steckverbinders jeder mechanische Kontaktbereich an der Außenmantelfläche des vorzugsweise hülsenförmigen Elements bzw. Isolators jeweils derart ausgebildet, dass jeder mechanische Kontaktbereich an der Außenmantelfläche des vorzugsweise hülsenförmigen Elements bzw. Isolators einen gleichen radialen Abstand zur Längsachse des Isolatorelements aufweist. Der mechanische Kontaktbereich an der Innenfläche von zumindest einer Teilmenge der Federlaschen kann jeweils derart ausgebildet sein, dass der mechanische Kontaktbereich an der Innenfläche von zumindest einer Teilmenge der Federlaschen jeweils einen gleichen radialen Abstand zur Längsachse des Außenleiterkontaktelements aufweist.

Somit kann im Rahmen der Erfindung gewährleistet sein, dass bei einer gleich langen lateralen Auslenkung von zumindest einer Teilmenge der Federlasche durch den Außenleiter des Gegensteckverbinders und bei ansonsten gleicher geometrischer und werkstofflicher Ausbildung von zumindest einer Teilmenge der Federlaschen das Isolatorelement zum Au-βenleiterkontaktelement zentriert ist.

In einer ersten Ausprägung der Erfindung sind die mechanischen Kontaktbereiche an der Außenmantelfläche des Isolatorelements an einer lateralen Erweiterung des Isolatorelements ausgebildet, die gegenüber der lateralen Ausdehnung des Isolatorelements in den restlichen axialen Bereichen des Isolatorelements lateral erhöht ist. Die mechanischen Kontaktbereiche an den Federlaschen sind bei der ersten Ausprägung an einer nicht lateral erweiterten Innenseite bzw. Innenfläche der Federlaschen ausgebildet.

Die laterale Erweiterung des Isolatorelement kann beispielsweise eine radiale, elliptische oder polygonale Erweiterung im Fall eines radialen, elliptischen bzw. polygonalen Grundquerschnitts des Isolatorelements sein. Die laterale Erweiterung des Isolatorelements erstreckt sich zumindest entlang eines axialen Teilabschnitts einer Längserstreckung der Federlaschen, d. h. sie kann sich nur entlang eines Teilabschnitts der Längserstreckung der Federlaschen oder entlang der gesamten Längserstreckung der Federlaschen erstrecken. Sie kann sich aber auch über die Längserstreckung der Federlaschen erstrecken, d. h. eine längere Längserstreckung als die Längserstreckung der Federlaschen aufweisen.

In einer weiteren vorzugsweisen Ausbildung der ersten Ausprägung der Erfindung ist die laterale Erweiterung des Isolatorelements, auf der die einzelnen mechanischen Kontaktbereiche ausgebildet sind, rotationssymmetrisch ausgeformt. Die einfachste und somit bevorzugteste rotationsymmetrische Ausbildung einer lateralen Erweiterung des Isolatorelements ist eine zylindrische Ausformung der lateralen Erweiterung, bei der die einzelnen mechanischen Kontaktbereiche auf einer Außenmantelfläche mit einem gleichen Radius über die gesamte axiale Längserstreckung und über die gesamte rotatorische Winkelerstreckung der zylindrischen Ausformung positioniert sind.

Denkbar ist aber auch, dass die einzelnen mechanischen Kontaktbereiche an der Außenmantelfläche des Isolatorelements jeweils auf einer zugehörigen lateralen Erweiterung in einem Winkelsegment ausgebildet sind, welches dem Winkelsegment der zugehörigen kontaktierenden Federlasche entspricht. Eine derartige Ausformung aus einzelnen am Umfang des Isolatorelement jeweils äquidistant verteilten lateralen Erweiterungen bedingt aber eine phasenwinkelkongruente Anordnung des Außenleiterkontaktelements mit seinen einzelnen Federlaschen zu den einzelnen lateralen Erweiterungen am Isolatorelement.

In einer zweiten Ausprägung der Erfindung sind die einzelnen mechanischen Kontaktbereiche auf der Außenmantelfläche des Isolatorelements auf einer lateralen Erweiterung ausgebildet, welche wulst- oder ringförmig ausgebildet ist. Die wulst- oder ringförmige Ausbildung kann hierbei auch entweder rotationssymmetrisch oder einzig in einzelnen äquidistant verteilten Winkelsegmenten ausgeformt sein. Die wulst- oder ringförmige laterale Erweiterung weist in axialer Richtung vorzugsweise ein abgerundetes Längsprofil, d. h. ein halbrundes Längsprofil, oder ein spitz zulaufendes Längsprofil auf, so dass der Kontakt zwischen der wulst- oder ringförmigen lateralen Erweiterung an der Außenmantelfläche des Isolatorelements und den einzelnen Federlaschen jeweils linien- oder punktförmig ist. Denkbar ist auch eine spitzförmige Ausbildung der lateralen Erweiterung in axialer Richtung und gleichzeitig in Umfangrichtung. Somit ist die axiale Position der Einspannung des Isolatorelements durch die Federlaschen des Außenleiterkontaktelement räumlich eingegrenzt und damit die Zentrierung des Isolatorelements zusätzlich präzisiert.

Die wulst- oder ringförmige laterale Erweiterung an der Außenmantelfläche des Isolatorelements weist gegenüber einer zylindrischen lateralen Erweiterung vor allem eine geringere axiale Erstreckung auf und lässt sich somit durch die lateral gerichtete Federkraft der einzelnen Federlaschen leichter lateral stauchen. Die laterale Stauchung bedingt eine axiale Dehnung der wulst- oder ringförmigen lateralen Erweiterung. Die laterale Stauchung der wulst- oder ringförmigen lateralen Erweiterung des Isolatorelements durch die Federlaschen bedingt gegenüber einer reinen Kontaktierung der wulst- oder ringförmigen lateralen Erweiterung durch die Federlaschen vorteilhaft eine zusätzliche mechanische Fixierung des Isolatorelements zum Außenleiterkontaktelement in lateraler Richtung.

In diesem Zusammenhang sei darauf hingewiesen, dass in der zweiten Ausprägung der Erfindung eine an der Außenmantelfläche des Isolatorelements ausgebildete rotationssymmetrische laterale Erweiterung einteilig mit dem übrigen Isolatorelement ausgebildet ist.

Alternativ kann in einer dritten Ausprägung der Erfindung die laterale Erweiterung auch als separates Element hergestellt sein und über die Außenmantelfläche des Isolatorelement geführt und axial benachbart zu den Federlaschen mit dem Isolatorelement verbunden sein. Die Verbindung erfolgt hierbei vorzugsweise kraftschlüssig (beispielsweise Presspassung) oder stoffschlüssig (beispielsweise Klebung).

Das separate Element, das die laterale Erweiterung ausbildet und über das Isolatorelement gestülpt ist, ist vorzugsweise aus einem dielektrischen Werkstoff hergestellt. Denkbar ist aber auch ein separates Element aus einem metallischen Werkstoff. In diesem speziellen Fall liegt eine kapazitive Störstelle im Impedanzverlauf des Steckverbinders vor, die durch eine korrespondierend induktiv ausgebildete Kompensation in einem anderen axialen Abschnitt des Steckverbinders kompensierbar ist.

In einer vierten Variante der Erfindung ist an den Innenflächen der einzelnen Federlaschen jeweils eine laterale Erweiterung ausgebildet, an der sich der einzelne mechanische Kontaktbereich der Federlasche befindet. Die Außenmantelfläche des Isolatorelements kann in der vierten Variante eine laterale Erweiterung oder auch keine laterale Erweiterung aufweisen. Im Fall eines koaxialen Steckverbinders sind die Innenradien der lateralen Erweiterungen der einzelnen Federlaschen zur Längsachse des Außenleiterkontaktelements jeweils gleich groß.

Da die lateralen Erweiterungen an den Innenflächen der einzelnen Federlaschen jeweils eine Sprungstelle im Impedanzverlauf des Steckverbinders darstellen, die den Impedanzverlauf in der axialen Erstreckung der lateralen Erweiterung kapazitiver gestalten, ist in einem anderen axialen Bereich des Steckverbinders eine korrespondierende induktive Kompensation dieser kapazitiven Impedanzstörung zu realisieren.

Die laterale Erweiterung an der Innenfläche von zumindest einer Teilmenge der Federlaschen ist in Analogie zur lateralen Erweiterung an der Außenmantelfläche des Isolatorelements vorzugsweise wulstförmig ausgebildet. Im Hinblick auf eine linien- oder punktförmige Kontaktierung mit dem zugehörigen mechanischen Kontaktbereich auf der Außenmantelfläche des Isolatorelements ist das Längsschnittprofil der wulstförmigen lateralen Erweiterung vorzugsweise gerundet bzw. halbkreisförmig oder alternativ spitz zulaufend ausgeformt. Denkbar ist auch eine spitzförmige Ausbildung der lateralen Erweiterung in axialer Richtung und gleichzeitig in Umfangrichtung.

Die mechanischen Kontaktbereiche an der Außenmantelfläche des Isolatorelements und die zugehörige mechanischen Kontaktbereiche an der Innenfläche von zumindest einer Teilmenge der Federlaschen sind jeweils im selben axialen Bereich des Steckverbinders auszubilden, um einen mechanischen Kontakt zwischen dem Außenleiterkontaktelement und dem Isolatorelement auf einer konzentrischen Linie um die zusammenfallenden Längsachsen des Außenleiterkontaktelements und des Isolatorelements zu bewirken. Somit ist eine besonders gute Zentrierung des Isolatorelements zum Außenleiterkontaktelement realisiert.

In einer fünften Ausprägung der Erfindung ist zumindest eine Teilmenge der Federlaschen des Außenleiterkontaktelements jeweils eingerichtet, ein zwischen dem Außenleiterkontaktelement und dem Isolatorelement eingefügtes zweites Element des Gegensteckverbinders einzuspannen, das vorzugsweise hülsenförmig ausgebildet ist und ohne ein Spiel zum Isolatorelement angeordnet ist. Bei diesem zweiten Element kann es sich bevorzugt um den hülsenförmigen Isolator des Gegensteckverbinders, besonders bevorzugt um einen hülsenförmigen Endbereich des Isolators des Gegensteckverbinders, handeln.

Im gesteckten Zustand der Steckverbindung ist hierbei der hülsenförmige Isolator des Gegensteckverbinders, bevorzugt der hülsenförmige Endbereich des Isolators des Gegensteckverbinders, zwischen zumindest einer Teilmenge der Federlaschen des Außenleiterkontaktelement und dem Isolatorelement des Steckverbinders eingefügt.

Der Außendurchmesser des Isolatorelements des Steckverbinders kann hierbei derart ausgebildet sein, dass er dem Innendurchmesser des hülsenförmigen Isolators des Gegensteckerbinders, bevorzugt dem hülsenförmigen Endbereich des Isolators des Gegensteckverbinders, entspricht. Somit ist im Steckvorgang der hülsenförmige Isolator, bevorzugt der hülsenförmige Endbereich des Isolators des Gegensteckverbinders, durch die Außenmantelfläche des Isolatorelements des Steckverbinders geführt. Außerdem ist hierdurch gewährleistet, dass im gesteckten Zustand der Steckverbindung der Isolator, bevorzugt der Endbereich des Isolators des Gegensteckverbinders, ohne ein Spiel zum Isolatorelement des Steckverbinders angeordnet ist. Gemeinsam mit der Tatsache, dass zumindest eine Teilmenge der Federlaschen des Außenleiterkontaktelements des Steckverbinders den Isolator des Gegensteckverbinders mit einer gewissen Federkraft kontaktiert, führt dies vorteilhaft zu einer mittelbaren Zentrierung des Isolatorelements zum Au-βenleiterkontaktelement des Steckverbinders.

In einer weiteren technischen Maßnahme zum Zentrieren des Außenleiterkontaktelements und des Innenleiterkontaktelements - die sechste Ausprägung der Erfindung - wird das Innenleiterkontaktelement zum Isolatorelement zentriert. Die fehlende Zentrizität des Innenleiterkontaktelements zum Isolatorelement ist im Vergleich zur fehlenden Zentrizität des Isolatorelements zum Außenleiterkontaktelement aufgrund der deutlich kleineren lateralen Ausdehnung des Innenleiterkontaktelements zum Außenleiterkontaktelement und der deutlich kleineren innenleiterseitigen Toleranzen gegenüber den außenleiterseitigen Toleranzen typischerweise kleiner ausgeprägt. Von daher ist die Zentrierung des Innenleiterkontaktelements zum Isolatorelement nur ergänzend zur bisher vorgestellten Zentrierung des Isolatorelements zum Außenleiterkontaktelement beim Zentrieren des Außenleiterkontaktelements und des Innenleiterkontaktelements zu verstehen.

Da der Außendurchmesser des vorzugsweise zylindrisch ausgeformten Innenleiters kleiner als der Innendurchmesser der Durchgangsbohrung, d. h. der Längsbohrung, des vorzugsweise hohlzylindrisch ausgeformten Isolatorelements ist, kann es zu einer Verdrehung der Längsachse des Innenleiterkontaktelements gegenüber der Längsachse des Isolatorelements und damit zu einer fehlenden Zentrizität kommen.

Zur Zentrierung sind an der Innmantelfläche des Isolatorelements zwei laterale Erweiterungen zueinander axial versetzt ausgebildet. Auf den lateralen Erweiterungen jeweils ausgebildete mechanische Kontaktbereiche kontaktieren eine Außenmantelfläche des Innenleiterkontaktelements. Die lateralen Ausdehnungen der beiden lateralen Erweiterungen sind jeweils gleich groß ausgebildet. Die axiale Beabstandung der beiden lateralen Erweiterungen an der Innenmantelfläche der Durchgangsbohrung des Isolatorelements und die gleiche laterale Ausdehnung der beiden lateralen Erweiterungen über den jeweiligen gesamten Umfang verhindern ein Verkippen des Innenleiterkontaktelements in der Durchgangsbohrung des Isolatorelements und bewirken eine Zentrierung.

Neben einer vorzugsweise rotationsymmetrisch ausgebildeten lateralen Erweiterung sind auch einzelne lateralen Erweiterungen mit jeweils gleicher lateraler Ausdehnung denkbar, die jeweils in einzelnen äquidistant versetzten Winkelsegmenten ausgebildet sind. Die lateralen Ausdehnungen der beiden axial versetzt ausgebildeten lateralen Erweiterungen sind jeweils derart ausgebildet, dass sie das Innenleiterkontaktelement mechanisch kontaktieren und somit das Innenleiterkontaktelement zentrisch zum Isolatorelement ausrichten.

Vorzugsweise sind die beiden axial versetzt an der Innenmantelfläche der Durchgangsbohrung des Isolatorelements ausgebildeten lateralen Erweiterungen jeweils wulst- oder ringförmig ausgeformt, um jeweils einen linienförmigen Kontakt zwischen dem Innenleiterkontaktelement und dem Isolatorelement und damit eine präzise Zentrierung zu verwirklichen. Alternativ kann die Durchgangsbohrung des Isolatorelements gestuft ausgebildet sein. Hierzu sind eine laterale Erweiterung durch die Innenmantelfläche des Isolatorelements im Bereich der Durchgangsbohrung mit der kleineren lateralen Ausdehnung und die weitere laterale Erweiterung durch eine ring- oder wulstförmige laterale Erweiterung an der Innenmantelfläche des Isolatorelements im Bereich der Durchgangsbohrung mit der größeren lateralen Ausdehnung ausgebildet.

Die beiden lateralen Erweiterungen sind jeweils in einem axialen Abschnitt des Isolatorelements ausgebildet, der dem starren Abschnitt des Innenleiterkontaktelements axial gegenüberliegt und somit vom distalen Endabschnitt des Innenleiterkontaktelements mit seinen Federlaschen axial beabstandet ist.

Da der innenleiterseitige Zentrierungsfehler gegenüber dem außenleiterseitigen Zentrierungsfehler wie bereits erwähnt um ein Vielfaches kleiner ist, ist die laterale Ausdehnung der lateralen Erweiterungen an der Innenmantelfläche des Isolatorelements vorzugsweise jeweils um ein Vielfaches, vorzugsweise um einen Faktor zwei bis 15, besonders vorzugsweise um einen Faktor vier bis zehn, kleiner als die lateralen Ausdehnungen der lateralen Erweiterung an der Außenmantelfläche des Isolatorelements ausgebildet.

Alternativ zur Realisierung von zwei axial versetzt an der Innenmantelfläche der Durchgangsbohrung ausgebildeten lateralen Erweiterungen des Isolatorelements sind zur Zentrierung des Innenleiterkontaktelements zum Isolatorelement auch zwei axial versetzt an der Außenmantelfläche des Innenleiterkontaktelements ausgebildete laterale Erweiterungen denkbar. Da die beiden lateralen Erweiterungen an der Außenmantelfläche des Innenleiterkontaktelements jeweils kapazitive Störstellen im Impedanzverlauf des Steckverbinders darstellen, sind diese gegebenenfalls durch entsprechend induktiv ausgebildeten Kompensationen innerhalb der Längserstreckung des Steckverbinders zu kompensieren, soweit erforderlich.

Von der Erfindung ist auch eine elektrische Steckverbindung aus einem elektrisch Steckverbinder, dessen technische Merkmale bisher beschrieben wurden, und einem zugehörigen elektrischen Gegensteckverbinder mit abgedeckt. Die für den elektrischen Steckverbinder bisher und im Folgenden noch beschriebenen technischen Merkmale und technischen Wirkungen bzw. technischen Vorteile gelten entsprechend auch für die elektrische Steckverbindung und umgekehrt.

Die Erfindung betrifft auch einen von Anspruch 1 unabhängigen elektrischen Steckverbinder zum elektrischen und mechanischen Verbinden mit einem elektrischen Gegensteckverbinder, aufweisend ein Innenleiterkontaktelement und ein Isolatorelement, welcher das Innenleiterkontaktelement zumindest teilweise umschließt, wobei eine laterale Ausdehnung des Innenleiterkontaktelements kleiner als eine laterale Ausdehnung einer Durchgangsbohrung des Isolatorelements ist, wobei an der Innenmantelfläche der Durchgangsbohrung zwei laterale Erweiterungen zueinander axial versetzt ausgebildet sind, wobei auf den lateralen Erweiterungen jeweils ausgebildete mechanische Kontaktbereiche eine Außenmantelfläche des Innenleiterkontaktelements kontaktieren. Die weiteren Merkmale dieses Anspruchs 1 und der davon abhängigen Ansprüche sowie die in der vorliegenden Beschreibung beschriebenen Merkmale betreffen vorteilhafte Ausführungsformen und Varianten dieses elektrischen Steckverbinders.

Die obigen Ausgestaltungen und Weiterbildungen lassen sich, sofern sinnvoll, beliebig miteinander kombinieren. Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung. Insbesondere wird dabei der Fachmann auch Einzelaspekte als Verbesserungen oder Ergänzungen zu der jeweiligen Grundform der vorliegenden Erfindung hinzufügen.

Die Erfindung betrifft auch einen elektrischer Steckverbinder zum elektrischen und mechanischen Verbinden mit einem elektrischen Gegensteckverbinder, aufweisend
ein Isolatorelement und ein Außenleiterkontaktelement, welches das Isolatorelement zumindest teilweise umschließt,
wobei im Außenleiterkontaktelement Federlaschen zur elektrischen Kontaktierung eines korrespondierenden Außenleiters des Gegensteckverbinders ausgebildet sind,
wobei in einem nicht gesteckten Zustand des Steckverbinders mit dem Gegensteckverbinder das Isolatorelement eine Bewegungsfreiheit zum Au-βenleiterkontaktelement aufweist und wenigstens eine Federlasche vom Isolatorelement beabstandet ist,
und wobei wenigstens eine Teilmenge der Federlaschen durch einen Steckvorgang des Steckverbinders und des Gegensteckverbinders eine laterale Auslenkung erfährt, so dass die wenigstens eine Teilmenge der Federlaschen näher zu einer Längsachse des Außenleiterkontaktelements positioniert ist und unmittelbar oder mittelbar das Isolatorelement derart mit einem Kontaktdruck kontaktiert, um das Isolatorelement von einer zur Längsachse nicht zentrierten Position in eine zur Längsachse zentrierte Position zu bewegen.

Die weiteren Merkmale des Anspruchs 1 und der von Anspruch 1 abhängigen Ansprüche sowie die in der vorliegenden Beschreibung beschriebenen Merkmale betreffen vorteilhafte Ausführungsformen und Varianten des im vorhergehenden Absatz beschriebenen elektrischen Steckverbinders. Die Anmelderin behält sich insbesondere explizit vor, den geltenden Patentanspruch 1 gegebenenfalls durch den vorstehenden Absatz auszutauschen.

### INHALTSANGABE DER ZEICHNUNG

Die vorliegende Erfindung wird nachfolgend anhand der in den schematischen Figuren der Zeichnung angegebenen Ausführungsbeispiele näher erläutert. Es zeigen dabei:
- Fig. 1A,1B: eine Längs- und Querschnittsdarstellung einer ersten Ausprägung eines elektrischen Steckverbinders im nicht gesteckten Zustand,
- Fig. 1C,1D: eine Längs- und Querschnittsdarstellung der ersten Ausprägung des elektrischen Steckverbinders im gesteckten Zustand,
- Fig. 2A,2B: eine Längs- und Querschnittsdarstellung einer zweiten Ausprägung eines elektrischen Steckverbinders im nicht gesteckten Zustand,
- Fig. 2C,2D: eine Längs- und Querschnittsdarstellung der zweiten Ausprägung des elektrischen Steckverbinders im gesteckten Zustand,
- Fig. 3A,3B: eine Längs- und Querschnittsdarstellung einer dritten Ausprägung eines elektrischen Steckverbinders im nicht gesteckten Zustand,
- Fig. 3C,3D: eine Längs- und Querschnittsdarstellung der dritten Ausprägung des elektrischen Steckverbinders im gesteckten Zustand,
- Fig. 4A,4B: eine Längs- und Querschnittsdarstellung einer vierten Ausprägung eines elektrischen Steckverbinders im nicht gesteckten Zustand,
- Fig. 4C,4D: eine Längs- und Querschnittsdarstellung der vierten Ausprägung des elektrischen Steckverbinders im gesteckten Zustand,
- Fig. 5A,5B: eine Längs- und Querschnittsdarstellung einer fünften Ausprägung eines elektrischen Steckverbinders im gesteckten Zustand und
- Fig. 6A, 6B: eine Längs- und Querschnittsdarstellung einer sechsten Ausprägung eines elektrischen Steckverbinders im nicht gesteckten Zustand.

Die beiliegenden Figuren der Zeichnung sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts anderes ausgeführt ist - jeweils mit denselben Bezugszeichen versehen.

Im Folgenden werden die Figuren zusammenhängend und übergreifend beschrieben.

### BESCHREIBUNG VON AUSFÜHRUNGSBEISPIELEN

Der elektrische Steckverbinder 1 weist ein Innenleiterkontaktelement 2, das in einer Durchgangsbohrung 3 eines Isolatorelements 4 angeordnet ist, und ein Außenleiterkontaktelement 5 auf, in dessen zentraler Ausnehmung 6 das Isolatorelement 4 angeordnet ist.

Am distalen Ende 7 des Innenleiterkontaktelements 2, d. h. an einem zum Gegensteckverbinder 15 weisenden Ende des Innenleiterkontaktelements 2, sind mehrere Federlaschen 8, vorzugsweise zwei Federlaschen 8, zur elektrischen und mechanischen Kontaktierung eines vorzugsweise stiftförmigen Innenleiterkontaktelements 16 des Gegensteckverbinders 15 ausgebildet.

Im distalen Endbereich 9 des Außenleiterkontaktelements 5, d. h. an einem zum Gegensteckverbinder 15 weisenden Ende des Außenleiterkontaktelements 5, sind ebenfalls mehrere Federlaschen 10 zur elektrischen Kontaktierung eines vorzugsweise buchsenförmigen Außenleiters 14 des Gegensteckverbinders 15 ausgebildet. Die einzelnen Federlaschen 10 des Außenleiterkontaktelements 5 sind vorzugsweise in äquidistanten Winkelabschnitten am Umfang des Außenleiterkontaktelements 5 angeordnet. Die Federlaschen 10 können jeweils einseitig mit einem Ende am Außenleiterkontaktelement 5 oder zweiseitig mit jeweils zwei Enden am Au-βenleiterkontaktelement 5 angebunden sein.

An der Außenmantelfläche 11 des hülsenförmigen Isolatorelements 4 ist eine laterale Erweiterung 12 ausgebildet. Die laterale Erweiterung 12 des Isolatorelements 4 ist vorzugsweise in einem axialen Längsabschnitt des Isolatorelements 4 ausgebildet, der vorzugsweise dem axialen Längsabschnitt entspricht, in dem auch die Federlaschen 10 am Au-βenleiterkontaktelement 5 ausgebildet sind. Das Isolatorelement 4 weist somit im Bereich der lateralen Erweiterung 12 eine größere laterale Ausdehnung als in den übrigen axialen Abschnitten des Isolatorelements 5 auf.

In der ersten Ausprägung des elektrischen Steckverbinders 1 gemäß der Figuren 1A, 1B, 1C und 1D ist die laterale Erweiterung 12 des Isolatorelements 4 zylinderförmig ausgeformt. Die zylinderförmige laterale Erweiterung 12 des Isolatorelements 4 kann sich entlang eines axialen Teilabschnitts der Federlaschen 10 des Außenleiterkontaktelements 5 oder wie in Fig. 1A dargestellt entlang der gesamten axialen Längserstreckung der Federlaschen 10 des Außenleiterkontaktelements 5 oder auch über die gesamte axiale Längserstreckung der Federlaschen 10 des Außenleiterkontaktelements 5 hinaus erstrecken.

Wie aus den Figuren 1A und 1B klar und eindeutig zu erkennen ist, ist die Längsachse L_{I} des Isolatorelements 5 axial versetzt zur Längsachse L_{AL} des Außenleiterkontaktelements 5 im nicht gesteckten Zustand des Steckverbinders 1 angeordnet und somit das Isolatorelement 5 nicht zentrisch zum Außenleiterkontaktelement 5 angeordnet. Insbesondere aus der Querschnittsdarstellung der Fig. 1B ist zu erkennen, dass in dieser exzentrischen Position nur eine Teilmenge der Federlaschen 10 des Außenleiterkontaktelement 5 mit der Außenmantelfläche 11 des Isolatorelements 4 in Kontakt steht, während die andere Teilmenge der Federlaschen 10 des Außenleiterkontaktelement 5 von der Außenmantelfläche 11 des Isolatorelements 4 beabstandet angeordnet ist.

Im gesteckten Zustand der Steckverbindung 13 gemäß der Figuren 1C und 1D kontaktiert der hülsenförmige Außenleiter 14 des Gegensteckverbinders 15 innenseitig alle Federlaschen 10 des Außenleiterkontaktelements 5 des Steckverbinders 1 und die Federlaschen 8 des Innenleiterkontaktelements 2 des Steckverbinders 1 kontaktieren innenseitig das stiftförmige Innenleiterkontaktelement 16 des Gegensteckverbinders 15 jeweils elektrisch. Die Federlaschen 10 des zum Steckverbinder 1 gehörigen Außenleiterkontaktelements 5 werden im Steckvorgang durch den hülsenförmigen Außenleiter 14 des Gegensteckverbinders 15 derart lateral nach innen gebogen, dass der an der Innenfläche 17 jeder Federlasche 10 jeweils ausgebildete mechanische Kontaktbereich 18 einen zugehörigen mechanischen Kontaktbereich 19 an der lateralen Erweiterung 12 des Isolatorelements 4 kontaktiert.

Auf diese Weise wird das Isolatorelement 4 aus seiner ursprünglich exzentrischen Lage zum Außenleiterkontaktelement 5 im nicht gesteckten Zustand des Steckverbinders 1 in eine zentrische Lage zum Außenleiterkontaktelement 5 im gesteckten Zustand des Steckverbinders 1 bewegt. Wie aus den Figuren 1C und 1D hervorgeht, kommen im gesteckten Zustand des Steckverbinders 1 die Längsachse L_{I} des Isolatorelements 4 und die Längsachse L_{AL} des Außenleiterkontaktelements 5 in Deckung. Das Isolatorelement 4 wird durch die Federlaschen 10 des Außenleiterkontaktelements 5 in die zentrische Lage zum Außenleiterkontaktelement 5 eingespannt. Der Außendurchmesser der lateralen Erweiterung 12 des Isolatorelements 4, insbesondere der mechanische Kontaktbereich 19 an der lateralen Erweiterung 12 des Isolatorelements 4, ist in Kombination mit den Innendurchmessern der zugehörigen mechanischen Kontaktbereiche 18 an den Innenflächen 17 aller Federlaschen 10 des Außenleiterkontaktelements 5 so ausgebildet, dass im gesteckten Zustand der Kontaktbereich 18 an der Innenfläche 17 jeder Federlasche 10 jeweils den zugehörigen mechanischen Kontaktbereich 19 an der lateralen Erweiterung 12 des Isolatorelements 4 kontaktiert.

In einer zweiten Ausprägung eines Steckverbinders 1 gemäß der Figuren 2A, 2B, 2C und 2D ist die laterale Erweiterung 12 an der Außenmantelfläche 11 des Isolatorelements 4 im axialen Bereich der Federlaschen 10 des Außenleiterkontaktelements 5 wulst- oder ringförmig ausgebildet. Die wulst- oder ringförmige laterale Erweiterung 12 an der Außenmantelfläche 11 des Isolatorelements 4 weist vorzugsweise eine geringere axiale Erstreckung als eine zylinderförmige laterale Erweiterung 12 auf. Die Kontaktierung zwischen dem mechanischen Kontaktbereich 18 an der wulst- oder ringförmigen lateralen Erweiterung 12 des Isolatorelements 4 und dem zugehörigen mechanischen Kontaktbereich 19 an der Innenfläche 17 der Federlaschen 10 des Außenleiterkontaktelements 5 reduziert sich somit vorzugsweise auf eine linien- bzw. punktförmige Kontaktierung. Der Kontaktdruck und damit der Einpressdruck zwischen den Federlaschen 10 des Außenleiterkontaktelement 5 und dem Isolatorelement 4 erhöht sich somit. Bei gleicher Steckkraft ist somit eine effizientere Zentrierung des Isolatorelements 4 durch die Federlaschen 10 des Außenleiterkontaktelement 5 insbesondere bei einem schwer beweglichen bzw. bei einem schwer kippbaren Isolatorelement 4 möglich.

Mit erhöhtem Kontaktdruck bzw. Einpressdruck ist somit vorzugsweise eine laterale Stauchung der wulst- oder ringförmigen lateralen Erweiterung 12 an der Außenmantelfläche 11 des Isolatorelements 4 möglich, wie in den Figuren 2C und 2D dargestellt ist. Zur Verdeutlichung der lateralen Stauchung ist in Fig. 2C der gestrichelte Verlauf einer lateral nicht gestauchten wulst- oder ringförmigen lateralen Erweiterung 12 an der Außenmantelfläche 11 des Isolatorelements 4 dargestellt.

Während in der zweiten Ausprägung des Steckverbinders 1 gemäß der Figuren 2A, 2B, 2C und 2D die laterale Erweiterung 12 des Isolatorelements 4 einteilig mit dem übrigen Isolatorelement 4 ausgebildet ist, ist in der dritten Ausprägung eines Steckverbinders 1 gemäß der Figuren 3A, 3B, 3C und 3D die laterale Erweiterung 12 als separates Bauteil ausgebildet, das über die Außenmantelfläche 11 des Isolatorelements 4 geführt ist und mit dem Isolatorelement 4 vorzugsweise kraftschlüssig über eine Presspassung oder stoffschlüssig über beispielsweise eine Klebung verbunden ist. Die als separates Bauteil ausgebildete laterale Erweiterung 12 des Isolatorelements 4 ist vorzugsweise aus einem dielektrischen Werkstoff hergestellt und bildet somit einen Bestandteil des Dielektrikums des koaxialen Steckverbinders 1. Alternativ kann das separate Bauteil auch aus einem metallischen Werkstoff hergestellt sein und somit einen Bestandteil des Außenleiterkontaktelements 5 bilden.

In einer vierten Ausprägung des Steckverbinders 1 gemäß der Figuren 4A, 4B, 4C und 4D ist an der Innenfläche 11 jeder Federlasche 10 des Außenleiterkontaktelements 5 jeweils eine laterale Erweiterung 25 ausgebildet, die lateral nach innen gerichtet ist. Die laterale Erweiterung 25 an jeder Federlasche 10 ist vorzugsweise wulstförmig ausgeformt. Die laterale Erweiterung 25 an der Innenfläche 11 jeder Federlasche 10 ist jeweils so ausgebildet, dass im gesteckten Zustand der Steckverbindung 13 der an der lateralen Erweiterung 25 jeder Federlasche 10 jeweils ausgebildete mechanische Kontaktbereich 18 einen zugehörigen mechanischen Kontaktbereich 19 an der Außenmantelfläche 11 des Isolatorelements 4 kontaktiert. Da die laterale Erweiterung 25 an jeder Federlasche 10 jeweils eine kapazitive Störstelle im Impedanzverlauf des koaxialen Steckverbinders 1 darstellt, ist in einem anderen axialen Abschnitt des Steckverbinders 1 vorzugsweise eine korrespondierende induktive Kompensation auszubilden.

In einer fünften Ausprägung eines Steckverbinders 1 gemäß der Figuren 5A und 5B ist im gesteckten Zustand des Steckverbinders ein Isolator 20 des Gegensteckverbinders 15, insbesondere der hülsenförmige Endbereich 21 des Isolators 20 des Gegensteckverbinders 15, zwischen dem Außenleiterkontaktelement 5 und dem Isolatorelement 4 des Steckverbinders 1 eingefügt. Hierbei sind das Isolatorelement 4 des Steckverbinders 1 und der Isolator 20 des Gegensteckverbinders 15, insbesondere der hülsenförmige Endbereich 21 des Isolators 20 des Gegensteckverbinders 15, ohne ein Spiel zueinander angeordnet, d. h. das Isolatorelement 4 des Steckverbinders 1 und der Isolator 20 des Gegensteckverbinders 15 sind im Steckvorgang zueinander geführt.

Außerdem sind alle Federlaschen 10 des Außenleiterkontaktelements 5 durch den hülsenförmigen Außenleiter 14 des Gegensteckverbinders 15 im gesteckten Zustand der Steckverbindung 13 lateral nach innen gebogen und sind jeweils eingerichtet, den zwischen dem Außenleiterkontaktelement 5 und dem Isolatorelement 4 des Steckverbinders 1 eingefügten Isolator 20 des Gegensteckverbinders 15 zentrisch einzuspannen. Hierzu ist der mechanische Kontaktbereich 18 an der Innenfläche jeder Federlasche 10 und ein mechanischer Kontaktbereich 22 an der Außenmantelfläche des Isolators 20 des Gegensteckverbinders 15 derart auszuformen, dass es zu einer Kontaktierung bzw. einer zentrischen Einspannung kommen kann.

In einer sechsten Ausprägung des Steckverbinders 1 gemäß der Figuren 6A und 6B sind an einer Innenmantelfläche 24 der Durchgangsbohrung 3 des Isolatorelements 4 zwei vorzugsweise rotationssymmetrisch ausgeformte laterale Erweiterungen 12 ausgebildet. Die beiden lateralen Erweiterungen 12 des Isolatorelements 4 sind lateral nach innen gerichtet und zueinander axial beabstandet. Sie sind insbesondere in einem derartigen axialen Abschnitt des Isolatorelements 4 ausgebildet, dass sie eine Außenmantelfläche 26 des Innenleiterkontaktelements 2 in einen starren Abschnitt des Innenleiterkontaktelements 2 kontaktieren. Die mechanischen Kontaktbereiche 18 an den beiden lateralen Erweiterungen 12 des Isolatorelements 4 sind derart ausgebildet, dass sie die Außenmantelfläche 26 des Innenleiterkontaktelements 2 kontaktieren. Die mechanischen Kontaktbereiche 18 an den beiden lateralen Erweiterungen 12 weisen jeweils eine gleich große laterale Ausdehnung auf, die derart bemessen ist, dass das Innenleiterkontaktelement 2 mit seiner Längsachse L_{IL} zum Isolatorelement 4 mit seiner Längsachse L_{I} zentriert ist.

## Patentansprüche

1. Elektrischer Steckverbinder (1) zum elektrischen und mechanischen Verbinden mit einem elektrischen Gegensteckverbinder (15), aufweisend ein Isolatorelement (4) und ein Außenleiterkontaktelement (5), welches das Isolatorelement (4) zumindest teilweise umschließt,
wobei im Außenleiterkontaktelement (5) Federlaschen (10) zur elektrischen Kontaktierung eines korrespondierenden Außenleiters (14) des Gegensteckverbinders (15) ausgebildet sind,
wobei in einem nicht gesteckten Zustand des Steckverbinders (1) mit dem Gegensteckverbinder (15) wenigstens eine Federlasche (10) vom Isolatorelement (4) beabstandet ist,
und **dadurch gekennzeichnet, dass** das Isolatorelement (4) und zumindest eine Teilmenge der Federlaschen (10) eingerichtet sind, dass in einem teilweise gesteckten Zustand oder in einem gesteckten Zustand des Steckverbinders (1) mit dem Gegensteckverbinder (15) das Isolatorelement (4) durch ein auf das Außenleiterkontaktelement (5) aufgebrachtes erstes Element (14) des Gegensteckverbinders (15) von zumindest der Teilmenge der Federlaschen (10) zentriert eingespannt ist.

2. Elektrischer Steckverbinder (1) nach Anspruch 1,
**dadurch gekennzeichnet,**
**dass** es sich bei dem ersten Element des Gegensteckverbinders (15) um den korrespondierenden Außenleiter (14) des Gegensteckverbinders (15) handelt, der zumindest abschnittsweise auf das Außenleiterkontaktelement (5) des Steckverbinders (1) aufbringbar ist, um zumindest die Teilmenge der Federlaschen (10) mit einer lateral nach innen gerichteten Kraft zu beaufschlagen.

3. Elektrischer Steckverbinder (1) nach Anspruch 1 oder 2,
**dadurch gekennzeichnet,**
**dass** in dem teilweise gesteckten Zustand oder in dem gesteckten Zustand jeweils ein an einer Innenfläche (17) der Federlasche (10) jeweils ausgebildeter mechanischer Kontaktbereich (18) jeweils einen zugehörigen an einer Außenmantelfläche (11) des Isolatorelements (4) ausgebildeten mechanischen Kontaktbereich (19) kontaktiert, wobei der mechanische Kontaktbereich (19) an der Außenmantelfläche (11) jeweils einen gleichen radialen Abstand von einer Längsachse (L_{I}) des Isolatorelements (4) und der mechanische Kontaktbereich (18) an der Innenfläche (17) jeder Federlasche (10) jeweils einen gleichen radialen Abstand von einer Längsachse (L_{AL}) des Außenleiterkontaktelements (5) aufweist.

4. Elektrischer Steckverbinder (1) nach Anspruch 3, **dadurch gekennzeichnet,**
**dass** die mechanischen Kontaktbereiche (19) an der Außenmantelfläche (11) des Isolatorelements (4) auf einer lateralen Erweiterung (12) des Isolatorelements (4) ausgebildet sind, die sich zumindest entlang eines axialen Teilabschnitts einer Längserstreckung der Federlaschen (10) erstreckt.

5. Elektrischer Steckverbinder (1) nach Anspruch 4,
**dadurch gekennzeichnet,**
**dass** die laterale Erweiterung (12) des Isolatorelements (4) rotationssymmetrisch ausgebildet ist.

6. Elektrischer Steckverbinder (1) nach Anspruch 4 oder 5,
**dadurch gekennzeichnet,**
**dass** die laterale Erweiterung (12) des Isolatorelements (4) ring-, zylinder- oder wulstförmig ausgebildet ist.

7. Elektrischer Steckverbinder (1) nach einem der Ansprüche 3 bis 6,
**dadurch gekennzeichnet,**
**dass** der mechanische Kontaktbereich (18) an der Innenfläche (17) der Federlaschen (10) jeweils auf einer innenseitig lateralen Erweiterung (25) der jeweiligen Federlasche (10) ausgebildet ist.

8. Elektrischer Steckverbinder (1) nach einem der Ansprüche 3 bis 7,
**dadurch gekennzeichnet,**
**dass** die mechanischen Kontaktbereiche (18, 19) jeweils in einer gleichen axialen Position auf dem Isolatorelement (4) bzw. auf dem Außenleiterkontaktelement (5) ausgebildet sind.

9. Elektrischer Steckverbinder (1) nach Anspruch 1 oder 2,
**dadurch gekennzeichnet,**
**dass** in dem teilweise gesteckten Zustand oder in dem gesteckten Zustand ein zweites Element des Gegensteckverbinders (15), vorzugsweise ein Isolator (20) des Gegensteckverbinders (15), zumindest abschnittsweise und spielfrei zwischen das Außenleiterkontaktelement (5) des Steckverbinders (1) und das Isolatorelement (4) eingebracht ist.

10. Elektrischer Steckverbinder (1) nach Anspruch 9,
**dadurch gekennzeichnet,**
**dass** ein an einer Innenfläche (17) der Federlasche (10) jeweils ausgebildeter mechanischer Kontaktbereich (18) eingerichtet ist, eine Außenmantelfläche des Isolators (20) zu kontaktieren.

11. Elektrischer Steckverbinder (1) nach einem der Ansprüche 1 bis 10,
**dadurch gekennzeichnet,**
**dass** der elektrische Steckverbinder (1) zusätzlich ein Innenleiterkontaktelement (2) aufweist, das zumindest teilweise vom Isolatorelement (4) umschlossen ist, wobei eine laterale Ausdehnung des Innenleiterkontaktelements (2) kleiner als eine laterale Ausdehnung einer Durchgangsbohrung (3) des Isolatorelements (4) ist, wobei an der Innenmantelfläche (24) der Durchgangsbohrung (3) zwei laterale Erweiterungen (12) zueinander axial versetzt ausgebildet sind, wobei auf den lateralen Erweiterungen (12) jeweils ausgebildete mechanische Kontaktbereiche (18) eine Außenmantelfläche (26) des Innenleiterkontaktelements (2) kontaktieren.

12. Elektrischer Steckverbinder (1) nach Anspruch 11,
**dadurch gekennzeichnet,**
**dass** die beiden lateralen Erweiterungen (12) jeweils ring- oder wulstförmig ausgebildet sind.

13. Elektrischer Steckverbinder (1) nach einem der Ansprüche 11 oder 12,
**dadurch gekennzeichnet,**
**dass** die beiden lateralen Erweiterungen (12) jeweils einen starren Längsabschnitt des Innenleiterkontaktelements (2) kontaktieren.

14. Elektrischer Steckverbinder (1) nach einem der Ansprüche 1 bis 13,
**dadurch gekennzeichnet,**
**dass** eine laterale Ausdehnung des Isolatorelements (4) derart ausgebildet ist, dass sie einer lateralen Ausdehnung einer Ausnehmung des zweiten Elements entspricht, welches vorzugsweise ein Isolator (20) des Gegensteckverbinders (15) ist.

15. Elektrische Steckverbindung (13) mit einem elektrischen Steckverbinder (1) gemäß einem der Ansprüche 1 bis 14 und dem elektrischen Gegensteckverbinder (15).

## Claims

1. An electrical plug connector (1) for electrical and mechanical connection to an electrical mating plug connector (15), exhibiting an insulator element (4) and an outer-conductor contact element (5) which at least partly surrounds the insulator element (4), wherein spring lugs (10) for electrical contacting of a corresponding outer conductor (14) of the mating plug connector (15) have been formed in the outer-conductor contact element (5),
wherein in a non-plugged state of the plug connector (1) with the mating plug connector (15) at least one spring lug (10) is spaced from the insulator element (4),
and **characterized in that** the insulator element (4) and at least a subset of the spring lugs (10) have been set up such that in a partly plugged state or in a plugged state of the plug connector (1) with the mating plug connector (15) the insulator element (4) has been clamped in centered manner by at least the subset of the spring lugs (10) by virtue of a first element (14), applied onto the outer-conductor contact element (5), of the mating plug connector (15).

2. The electrical plug connector (1) as claimed in claim 1,
**characterized**
**in that** the first element of the mating plug connector (15) is the corresponding outer conductor (14) of the mating plug connector (15), which is capable of being applied, at least in sections, onto the outer-conductor contact element (5) of the plug connector (1), in order to subject at least the subset of the spring lugs (10) to a force directed laterally inward.

3. The electrical plug connector (1) as claimed in claim 1 or 2,
**characterized**
**in that** in the partly plugged state or in the plugged state in each instance a mechanical contact region (18), formed in each instance on an internal surface (17) of the spring lug (10), contacts in each instance an associated mechanical contact region (19) formed on an external generated surface (11) of the insulator element (4), wherein the mechanical contact region (19) on the external generated surface (11) has in each instance the same radial spacing from a longitudinal axis (L_{I}) of the insulating element (4), and the mechanical contact region (18) on the internal surface (17) of each spring lug (10) has in each instance the same radial spacing from a longitudinal axis (L_{AL}) of the outer-conductor contact element (5).

4. The electrical plug connector (1) as claimed in claim 3,
**characterized**
**in that** the mechanical contact regions (19) on the external generated surface (11) of the insulator element (4) have been formed on a lateral extension (12) of the insulator element (4) that extends at least along an axial portion of a longitudinal extent of the spring lugs (10).

5. The electrical plug connector (1) as claimed in claim 4,
**characterized**
**in that** the lateral extension (12) of the insulator element (4) has been designed to be rotationally symmetrical.

6. The electrical plug connector (1) as claimed in claim 4 or 5,
**characterized**
**in that** the lateral extension (12) of the insulator element (4) is ring-shaped, cylinder-shaped or bead-shaped.

7. The electrical plug connector (1) as claimed in one of claims 3 to 6,
**characterized**
**in that** the mechanical contact region (18) on the internal surface (17) of the spring lugs (10) has been formed in each instance on a lateral extension (25) of the respective spring lug (10) on the inside.

8. The electrical plug connector (1) as claimed in one of claims 3 to 7,
**characterized**
**in that** the mechanical contact regions (18, 19) have been formed in the same axial position on the insulator element (4) and on the outer-conductor contact element (5), respectively.

9. The electrical plug connector (1) as claimed in claim 1 or 2,
**characterized**
**in that** in the partly plugged state or in the plugged state a second element of the mating plug connector (15), preferentially an insulator (20) of the mating plug connector (15), has been introduced, at least in sections and free from play, between the outer-conductor contact element (5) of the plug connector (1) and the insulator element (4).

10. The electrical plug connector (1) as claimed in claim 9,
**characterized**
**in that** a mechanical contact region (18), formed in each instance on an internal surface (17) of the spring lug (10), has been set up to contact an external generated surface of the insulator (20).

11. The electrical plug connector (1) as claimed in one of claims 1 to 10,
**characterized**
**in that** the electrical plug connector (1) additionally exhibits an inner-conductor contact element (2) which is at least partly surrounded by the insulator element (4), wherein a lateral dimension of the inner-conductor contact element (2) is smaller than a lateral dimension of a through-bore (3) of the insulator element (4), wherein two lateral extensions (12) have been formed, axially offset from one another, on the internal generated surface (24) of the through-bore (3), wherein mechanical contact regions (18), formed in each instance on the lateral extensions (12), contact an external generated surface (26) of the inner-conductor contact element (2).

12. The electrical plug connector (1) as claimed in claim 11,
**characterized**
**in that** the two lateral extensions (12) are each ring-shaped or bead-shaped.

13. The electrical plug connector (1) as claimed in one of claims 11 and 12,
**characterized**
**in that** the two lateral extensions (12) each contact a rigid longitudinal section of the inner-conductor contact element (2).

14. The electrical plug connector (1) as claimed in one of claims 1 to 13,
**characterized**
**in that** a lateral dimension of the insulator element (4) has been designed in such a manner that it corresponds to a lateral dimension of a recess in the second element which is preferentially an insulator (20) of the mating plug connector (15).

15. An electrical plug connection (13) with an electrical plug connector (1) as claimed in one of claims 1 to 14 and with the electrical mating plug connector (15)

## Revendications

1. Connecteur électrique (1) pour la connexion électrique et mécanique à un contre-connecteur (15) présentant un élément isolant (4) et un élément de contact du conducteur externe (5) qui entoure au moins partiellement l'élément isolant (4),
dans lequel des languettes élastiques (10) sont formées dans l'élément de contact du conducteur externe (5) pour la mise en contact électrique avec un conducteur externe (14) correspondant du contre-connecteur (15),
dans lequel, dans un état non accouplé du connecteur (1) avec le contre-connecteur (15), au moins une languette élastique (10) est espacée de l'élément isolant (4),
et **caractérisé en ce que**,
l'élément isolant (4) et au moins un sous-ensemble des languettes élastiques (10) sont configurés de telle sorte que, dans un état partiellement accouplé ou dans un état accouplé du connecteur (1) avec le contre-connecteur (15), l'élément isolant (4) est serré de manière centrée par au moins le sous-ensemble des languettes élastiques (10) par un premier élément (14) du contre-connecteur (15) appliqué sur l'élément de contact du conducteur externe (5).

2. Connecteur électrique (1) selon la revendication 1,
**caractérisé en ce que**,
le premier élément du contre-connecteur (15) est le conducteur externe (14) correspondant du contre-connecteur (15) qui peut être appliqué au moins par sections sur l'élément de contact du conducteur externe (5) du connecteur (1), afin d'appliquer une force dirigée latéralement vers l'intérieur au moins au sous-ensemble des languettes élastiques (10).

3. Connecteur électrique (1) selon la revendication 1 ou 2,
**caractérisé en ce que**,
dans l'état partiellement accouplé ou dans l'état accouplé, une zone de contact mécanique (18) formée sur une surface intérieure (17) de la languette élastique (10) entre en contact avec une zone de contact mécanique (19) correspondante formée sur une surface d'enveloppe extérieure (11) de l'élément isolant (4), dans lequel la zone de contact mécanique (19) sur la surface d'enveloppe extérieure (11) présente respectivement une distance radiale égale par rapport à un axe longitudinal (L_{I}) de l'élément isolant (4), et la zone de contact mécanique (18) sur la surface intérieure (17) de chaque languette élastique (10) présente respectivement une distance radiale égale par rapport à un axe longitudinal (L_{AL}) de l'élément de contact du conducteur externe (5).

4. Connecteur électrique (1) selon la revendication 3,
**caractérisé en ce que**,
les zones de contact mécanique (19) sont formées sur la surface d'enveloppe extérieure (11) de l'élément isolant (4) sur une extension latérale (12) de l'élément isolant (4) qui s'étend au moins le long d'une sous-section axiale d'une extension longitudinale des languettes élastiques (10).

5. Connecteur électrique (1) selon la revendication 4,
**caractérisé en ce que**,
l'extension latérale (12) de l'élément isolant (4) est réalisée avec une symétrie de rotation.

6. Connecteur électrique (1) selon la revendication 4 ou 5,
**caractérisé en ce que**,
l'extension latérale (12) de l'élément isolant (4) est réalisée en forme d'anneaux, cylindrique, ou bulbeuse.

7. Connecteur électrique (1) selon l'une des revendications 3 à 6,
**caractérisé en ce que**,
la zone de contact mécanique (18) est formée sur la surface intérieure (17) des languettes élastiques (10) respectivement sur une extension latérale (25) de la surface intérieure de la languette élastique (10) correspondante.

8. Connecteur électrique (1) selon l'une des revendications 3 à 7,
**caractérisé en ce que**,
les zones de contact mécanique (18, 19) sont formées respectivement dans une même position axiale sur l'élément isolant (4) ou sur l'élément de contact du conducteur externe (5).

9. Connecteur électrique (1) selon la revendication 1 ou 2,
**caractérisé en ce que**,
dans l'état partiellement accouplé ou dans l'état accouplé, un deuxième élément du contre-connecteur (15), préférablement un isolateur (20) du contre-connecteur (15), est inséré au moins par sections et sans jeu entre l'élément de contact du conducteur externe (5) du connecteur (1) et l'élément isolant (4).

10. Connecteur électrique (1) selon la revendication 9,
**caractérisé en ce que**,
une zone de contact mécanique (18) formée respectivement sur une surface intérieure (17) de la languette élastique (10) est configurée pour entrer en contact avec une surface d'enveloppe extérieure de l'isolateur (20).

11. Connecteur électrique (1) selon l'une des revendications 1 à 10,
**caractérisé en ce que**,
le connecteur électrique (1) comporte en outre un élément de contact du conducteur intérieur (2) qui est entouré partiellement au moins par l'élément isolant (4), dans lequel une extension latérale de l'élément de contact du conducteur intérieur (2) est inférieure à une extension latérale d'un trou traversant (3) de l'élément isolant (4), dans lequel deux extensions latérales (12) décalées axialement l'une par rapport à l'autre sont formées sur la surface d'enveloppe intérieure (24) du trou traversant (3), dans lequel des zones de contact mécanique (18) formées respectivement sur les extensions latérales (12) sont en contact avec une surface d'enveloppe extérieure (26) de l'élément de contact du conducteur intérieur (2).

12. Connecteur électrique (1) selon la revendication 11,
**caractérisé en ce que**,
les deux extensions latérales (12) sont chacune en forme d'anneau ou bulbeuses.

13. Connecteur électrique (1) selon l'une des revendications 11 ou 12,
**caractérisé en ce que**,
les deux extensions latérales (12) sont chacune en contact avec une section longitudinale rigide de l'élément de contact du conducteur interne (2).

14. Connecteur électrique (1) selon l'une des revendications 1 à 13,
**caractérisé en ce que**,
une extension latérale de l'élément isolant (4) est formée de telle sorte qu'elle correspond à une extension latérale d'un évidement du deuxième élément, qui est préférablement un isolateur (20) du contre-connecteur (15).

15. Connexion électrique (13) avec un connecteur électrique (1) selon l'une des revendications 1 à 14 et le contre-connecteur électrique (15).
